# EUROPÄISCHE PATENTSCHRIFT

(11) **EP 0 049 443 B1**
(45) Veröffentlichungstag und Bekanntmachung des Hinweises auf die Patenterteilung: **12.06.1985**
(21) Anmeldenummer: 81107669.4
(22) Anmeldetag: 26.09.1981
(51) Int. Cl.: B65D 19/12

(54) **Zerlegbare Regalpalette**
Collapsible handling pallet
Palette de manutention repliable

(30) Priorität: 27.09.1980 DE 3036480
(43) Veröffentlichungstag der Anmeldung: 14.04.1982
(73) Patentinhaber: Kleinhans, Rolf, D-7405 Dettenhausen (DE)
(72) Erfinder: Kleinhans, Rolf, D-7405 Dettenhausen (DE)
(74) Vertreter: Raeck, Wilfrid, Dipl.-Ing.

## Beschreibung

Die Erfindung betrifft eine zerlegbare Regalpalette zum Transport und zur innerbetrieblichen Lagerung von Halbzeug, Zwischen- oder Fertigprodukten mit einem aus Rohren bestehenden Rahmen, in Form eines Parallelepipeds, der im wesentlichen zwei gleiche einander gegenüberliegend angeordnete Seitenteile mit dazwischen steckbar angeschlossenen waagrechten Verbindungsstangen aufweist.

Eine Vorrichtung mit der vorbeschriebenen Konstruktion ist aus der US-A 3 533 502 als Transportgestell für Glastafeln mit teleskopisch verstellbaren Längsrahmen- und Vertikalrahmenschenkeln bekannt. Zwischen den Längs- und Vertikalrahmenschenkeln sind in wählbarem Abstand zueinander Halteschienen mit daran befestigten Blechrinnen verschraubt, in die man Kunststoffpolster einschiebt, die die zu transportierenden Glastafeln oder Verglasungseinheiten an den Aussenkanten umfassen und festhalten. Bei grösseren oder längeren Verglasungseinheiten werden die Längsrahmenschenkel mit Hilfe von Querstreben gegeneinander versteift, an deren Enden jeweils ein Rohrprofil angeschweisst ist, das man nach Öffnen des Gestells über die Längsrahmenschenkel schiebt. Die Längs- und Vertikalrahmenschenkel enthalten jeweils drei verschiedene, teleskopisch einstellbare Profilquerschnitte, so dass enge Fertigungstoleranzen eingehalten werden müssen. Im Hinblick auf eine ausreichende Tragfähigkeit auch des kleinsten Profilquerschnittes ergeben sich grosse und aufwendige Abmessungen für den grössten Profilquerschnitt des Gestells. Da in jeder eingestellten Abmessung des Transportgestells die verschieblichen Einzelteile nur durch Stifte oder Durchsteckschrauben zusammengehalten sind, entbehrt diese Anordnung eine nennenswerte Eigenfestigkeit, die deshalb nur über grössere Querschnitte, Wandstärken und somit erhöhtes Gewicht und Aufwand herbeigeführt werden kann. Eine Verspannung der Rahmenseiten zueinander oder auch bezüglich der zu transportierenden Verglasungseinheiten ist nicht möglich, da die Verstellpositionen mit den in regelmässigen Abständen zueinander angeordneten -- Quer- und Längsbohrungen in den Rahmenprofilen vorbestimmt sind.

Andererseits ist aus der FR-A 1 327846 bei vorgefertigten, aus Rechteckrohrprofilen vorgefertigten Regalen bekannt, an den mit Querbohrungen versehenen senkrechten Eckträgern Auflagewinkel für Zwischenböden anzubringen. Zu diesem Zweck enthält der nach unten gerichtete senkrechte Schenkel jedes Auflagewinkels im Bereich des jeweiligen Eckpfostens eine Querbohrung, durch die ein Haltestift eingesteckt und an der Unterseite des waagrechten Schenkels angeschweisst ist. Der aus der Öffnung herausragende Haltestift ist nach oben umgebogen und dazu bestimmt, um in eine in der Höhe ausgewählte Querbohrung des senkrechten Regalpfostens eingesteckt zu werden.

Der Erfindung liegt die Aufgabe zugrunde, eine zerlegbare Regalpalette der eingangs angegebenen Art dahingehend weiterzubilden und zu verbessern, dass sie, ausgehend von einfachen und platzsparenden Einzelteilen, sich zu einer Einheit von grosser Stabilität und Verwindungssteifigkeit bequem zusammenbauen lässt, um auch in beladenem Zustand von einem Hubstapler transportiert und gegebenenfalls mit anderen Regalpaletten zu Regalen grösserer Höhe und beliebiger Breite vereinigt zu werden.

Diese Aufgabe wird nach dem Grundgedanken der Erfindung dadurch gelöst, dass die beiden räumlich U-förmig ausgeführten, mit ihren offenen Seiten einander gegenüberliegenden Seitenteile jeweils zwei in den Ebenen der U-Schenkel liegende Schenkelrahmen aufweisen, die durch in der Ebene des U-Steges verlaufende und Kanten des Parallelepipeds bildende Rahmenteile miteinander verbunden sind, dass die beiden Schenkelrahmen aus Längsrohren mit dazwischen angeordneten Querrohren bestehen, wobei in die offenen Seiten der Längsrohre die mit Anschlägen versehenen Verbindungsstangen eingesteckt sind, dass ferner die beiden Seitenteile im Bereich ihrer Schenkelrahmen mit Hilfe von Spannschrauben gegeneinander bzw. gegen die Anschläge der Verbindungsstangen verspannt sind, und dass die die senkrechten Kanten des Parallelepipeds bildenden Rahmenteile mit Aufnahmen zur höhenverstellbaren Halterung von Zwischenböden versehen sind.

Die vorgeschlagene Regalpalette lässt sich zum Zweck eines platzsparenden Versandes und zum Aufbewahren auf engem Raum aus in sich steifen Rahmenabschnitten leicht zusammenbauen bzw. in diese zerlegen. Bei der Fertigung brauchen folglich Arbeiten nur an den zerlegbaren, verhältnismässig kleinen Baugruppen durchgeführt zu werden, die leicht sind und bequem hantiert werden können. Eine aussergewöhnliche Steifigkeit erhält die Regalpalette aufgrund der U-förmigen Seitenteile und der diese gegenseitig verspannenden Spannschrauben. In den versteiften Rahmen in Form eines Parallelepipeds können unter beliebigem Abstand Zwischenböden eingesetzt werden, die nicht zur Erhöhung der Verwindungssteifigkeit des Rahmens herangezogen zu werden brauchen; denn die Eigensteifigkeit des Rahmens ist so gross, dass er wie eine Palette als starre Einheit von einem Gabelstapler, einem Regalförderfahrzeug o.dgl. Fördermittel, von jeder Seite her unterfahren, angehoben, transportiert und wieder abgesetzt werden kann.

Zweckmässige Ausgestaltungen und bevorzugte Ausführungsbeispiele der zerlegbaren Regalpalette nach der Erfindung ergeben sich aus den Unteransprüchen 2 bis 6.

Ein Ausführungsbeispiel der Erfindung ist nachfolgend im einzelnen anhand der Zeichnung erläutert. Es zeigen
Fig. 1 eine schematische, perspektivische Ansicht einer zusammengebauten Regalpalette nach der Erfindung,
Fig. 2 eine Detaildarstellung aus dem Bereich eines Auflagewinkels mit Zwischenboden und
Fig. 3 eine von unten gesehene Draufsicht auf den Eck-Bereich der Regalpalette mit einem Fuss.

Die dargestellte Regalpalette umfasst zwei vorzugsweise einander gleiche U-förmige Seitenteile 10, 12, die aus einer Schweisskonstruktion unter Verwendung von im Querschnitt quadratischem Vierkantrohr hergestellt sind, obwohl auch andere Rohre mit rechteckigem oder kreisrundem Profil verwendet werden können. Im Hinblick auf die überwiegend durch die U-förmigen Seitenteile 10, 12 erreichte besondere Eigensteifigkeit der Regalpalette spielt es für deren bestimmungsgemässen Einsatz keine Rolle, ob diese entsprechend Fig. 1 so zusammengebaut sind, dass die in den Ebenen der U-Schenkel liegenden Schenkelrahmen sich an der Oberseite und Unterseite der Regalpalette befinden bzw. waagrecht verlaufen oder andererseits sich im Bereich der senkrechten Seitenwände des Parallelepipeds erstrecken.

Entsprechend Fig. 1 enthält jeder Seitenteil 10, 12 zwei Eckpfosten 14, 16, die in Tiefenrichtung durch den in der Ebene des oberen U-Schenkels liegenden Schenkelrahmen 18 und den in der Ebene des unteren U-Schenkels liegenden Schenkelrahmen 20 auf Abstand gehalten sind.

Beide Schenkelrahmen 18, 20 erstrecken sich waagrecht und rechtwinklig zu den Eckpfosten 14, 16 und enthalten jeweils ein Querrohr 22, das zwischen den Eckpfosten 14, 16 verschweisst ist, sowie ein weiteres dazu parallel verlaufendes Querrohr 24. Das Querrohr 24 ist zwischen zwei kürzeren Längsrohren 26, 28 eingeschweisst, die rechtwinklig von den oberen und unteren Enden der Eckpfosten 14,16 ausgehen.

Die Eckpfosten 14, 16 sind nach oben und unten offen und können an ihren oberen Enden etwa über die Höhe der oberen Schenkelrahmen 18 hinausragen, um als Begrenzung und Ausrichtungshilfe für die Standfüsse einer darübergestellten Regalpalette zu dienen. Anstelle besonderer Standfüsse könnten die Eckpfosten 14, 16 auch soweit nach unten über den unteren Schenkelrahmen verlängert sein, dass die Regalpalette lediglich auf den Eckpfosten steht und eine ausreichende Unterfahrhöhe für die Hubgabel eines Förderfahrzeuges gewährleistet ist.

Die Stirnseiten der Längsrohre 26, 28 der Schenkelrahmen sind offen und dienen als Aufnahme für einsteckbare Verlängerungen 30 von Verbindungsstangen 32. Die Verbindungsstangen 32 bestehen vorzugsweise aus dem gleichen Profil wie die Längsrohre 26, 28, wobei die Verlängerungen aus darin eingeschweissten oder angesetzten Profilen mit entsprechend kleinerem Querschnitt bestehen. Somit dienen die Stirnseiten der Verbindungsstangen 32 als Tiefenanschläge.

Die soweit durch Zusammenstecken hergestellte Regalpalette erhält eine zusätzliche Festigkeit und Steifigkeit durch Spannschrauben 34, die durch Öffnungen 36 in den Querrohren 24 hindurchgesteckt sind und mit nichtgezeigten Unterlegscheiben und Schraubmuttern versehen werden, mit deren Hilfe die beiden Seitenteile 10, 12 in Höhe der Schenkelrahmen miteinander verspannt sind.

An den Schmalseiten der Regalpalette gemäss Fig. 1 sind jeweils zwei senkrecht verlaufende Blechplatinen 38 befestigt, die jeweils über ihre gesamte Höhe eine Folge von Aufnahmen in Form von Ausstanzungen 40 enthalten. Die Blechplatinen 38 sind mit ihrer einen Längskante an den jeweiligen Eckpfosten 14 bzw. 16 und mit ihren schmalen Kanten an die oberen und unteren Versteifungsrohre 22 so angeschweisst, dass sie, von oben gesehen, nicht in die lichte Öffnung des Umfassungsrahmens hineinragen.

In die Aufnahmen 40 können in beliebiger Höhe Auflagewinkel 42 entsprechend Fig. 2 mit davon ausgehenden Vorsprüngen 44, 46 eingesteckt werden. Die Länge der Auflagewinkel 42 kann sich bis über die Innenseite der benachbarten Eckpfosten 14, 16 erstrecken. Auf zwei in gleicher Höhe an den gegenüberliegenden Seitenteilen 10, 12 eingesteckte Auflagewinkel 42 wird ein Zwischenboden 48 aufgelegt, der durch an seine Unterseite angeschweisste, längsverlaufende Rohre 50 versteift sein kann. Der Zwischenboden 48 ruht auf den Auflagewinkeln 42 und ist an seinen Längskanten mit nach unten gerichteten Abwinklungen 52 (Fig. 2) versehen, welche die Enden der Auflagewinkel 42 überfassen. Zusätzlich ist ein nicht gezeigter Unterboden vorgesehen, der auf den beiden unteren Schenkelrahmen 20 und deren Verbindungsstangen 32 aufliegt, sowie ein nicht gezeigter Deckboden, der auf den oberen Schenkelrahmen 18 und deren Verbindungsstangen 32 aufliegt.

Entsprechend Fig. 1 und 3 sind Stützfüsse 54 aus hochkantstehendem Blech an die Unterseiten der unteren Schenkelrahmen 20 angeschweisst. Um das Aufeinandersetzen von Regalpaletten zu ermöglichen, ist das Stützfussblech an der Stelle 56 so abgebogen, dass es noch innerhalb der Grundrissfläche an dem Eckpfosten 14 vorbeiläuft, so dass die verlängerten oberen Enden der Eckpfosten als Positionierungsaufnahme für die abgewinkelten Bereiche 56 der Stützfüsse der darüber zu stellenden Palette wirksam sind. Anstelle einer Verlängerung der Eckpfosten können in diese einsteckbare Bolzen vorgesehen sein, die dann die gleiche Aufgabe erfüllen. Die Stützfüsse 54 sind jeweils mit einem unteren, waagrechten Standblech 58 versehen.

Gegenüber der in der Zeichnung dargestellten Ausführungsform der Regalpalette wird eine erhöhte Steifigkeit dann erzielt, wenn die Spannschrauben 34jeweils durch eine rohrförmige Verbindungsstange 32, durch die anschliessenden Längsrohre 26 oder 28 sowie durch Öffnungen in nicht gezeigten senkrechten Abschlusswänden der Längsrohre 26 oder 28 hindurchgestecit werden, so dass die oberen und auch die unteren Schenkelrahmen 18, 20 deren Längsrohre mit Hilfe von an den genannten Abschlusswänden anliegenden Schraubmuttern gegen die Tiefenanschläge der Verbindungsstangen 32 verspannt werden und die Spannkraft somit über die jeweilige gesamte Kantenlänge des Parallelepipeds wirkt Die vertikalen Abschlusswände der Längsrohre 26 können aus den jeweils angeschlossenen Seitenwänden der Eckpfosten 14, 16 bestehen. Zum Zweck der Zugänglichkeit der Schraubmutter kann mindestens eine äussere Seitenwand der Eckpfosten in Höhe des anschliessenden Längsrohres 26 ausgeklinkt sein.

Eine weitergehende Zusammenlegbarkeit der Regalpalette wird erreicht, wenn die Eckpfosten 14, 16 in einer Höhe unterteilt sind, die etwa der Länge der Schenkelrahmen 18,20 entspricht. Die oberen und unteren Abschnitte der so unterteilten Eckpfosten sind unter Benutzung von im Querschnitt reduzierte Verlängerungen bis zu Tiefenbegrenzungsanschlägen zusammensteckbar, ähnlich der Einsteckbarkeit der Verbindungsstangen 32 mit ihren Verlängerungen 30 in die Längsrohre 26,28.

Ausserdem kann zwischen den oberen und unteren Abschnitten der Eckpfosten 14, 16 eine Schiebe-Gelenkverbindung vorgesehen sein. Dann enthält z.B. einer der beiden Abschnitte der Eckpfosten eine in den anderen Abschnitt einsteckbare Verlängerung, die in Längsschlitzen, vorzugsweise Langlochschlitzen, einen querverlaufenden Gelenkbolzen aufnimmt. Da der Gelenkbolzen auch im anderen Abschnitt befestigt ist, lassen sich beide Abschnitte der Eckpfosten über die durch die Verlängerung und Langlochschlitze gegebene teleskopische Führung zueinander vertikal verschieben, und sie sind zusätzlich über den Gelenkbolzen miteinander gekuppelt. Um die Abschnitte der Eckpfosten verschwenken zu können, weist der den Gelenkbolzen tragende Abschnitt an den zum Gelenkbolzen parallel verlaufenden Seitenwänden Ausnehmungen auf. Die Blechplatinen 38 können in ähnlicher Höhe wie die Eckpfosten 14, 16 unterteilt sein.

## Patentansprüche

1. Zerlegbare Regalpalette zum Transport und zur innerbetrieblichen Lagerung von Halbzeug, Zwischen- oder Fertigprodukten mit einem aus Rohren bestehenden Rahmen in Form eines Parallelepipeds, der im wesentlichen zwei gleiche, einander gegenüberliegend angeordnete Seitenteile (10, 12) mit dazwischen steckbar angeschlossenen waagrechten Verbindungsstangen (32) aufweist, dadurch gekennzeichnet, dass die beiden räumlich U-förmig ausgeführten, mit ihren offenen Seiten einander gegenüberliegenden Seitenteile (10, 12) jeweils zwei in den Ebenen der U-Schenkel liegende Schenkelrahmen (18, 20) aufweisen, die durch in der Ebene des U-Steges verlaufende und Kanten des Parallelepipeds bildende Rahmenteile (14, 16) miteinander verbunden sind, dass die beiden Schenkelrahmen (18, 20) aus Längsrohren (26, 28) mit dazwischen angeordneten Querrohren (22, 24) bestehen, wobei in die offenen Seiten der Längsrohre die mit Anschlägen versehenen Verbindungsstangen (32) eingesteckt sind, dass ferner die beiden Seitenteile (10, 12) im Bereich ihrer Schenkelrahmen mit Hilfe von Spannschrauben (34) gegeneinander bzw. gegen die Anschläge der Verbindungsstangen (32) verspannt sind und dass die die senkrechten Kanten des Parallelepipeds bildenden Rahmenteile (14,16) mit Aufnahmen (40) zur höhenverstellbaren Halterung von Zwischenböden (48) versehen sind.

2. Regalpalette nach Anspruch 1, dadurch gekennzeichnet, dass die die senkrechten Kanten des Parallelepipeds bildenden Rahmenteile aus nach oben und unten offenen Rohren (14,16) bestehen und dass in den Eckbereichen unterhalb des Rahmens Füsse (54) vorgesehen sind, die aus an die unteren Kanten bildenden Rahmenteile angeschweissten senkrechten Blechplatten bestehen.

3. Regalpaletten nach Anspruch 1, dadurch gekennzeichnet, dass die Aufnahmen (40) aus senkrechten Folgen von Ausstanzungen in zwei Blechplatinen (38) bestehen, die jeweils an den senkrechten Eckpfosten (14, 16) bildenden Rahmenteilen sowie an den dazwischen quer verlaufenden oberen und unteren Rahmenteilen bündig zur Innenseite des Rahmenfeldes angeschweisst sind.

4. Regalpalette nach Anspruch 1 oder 3, dadurch gekennzeichnet, dass als Auflage für die Zwischenböden (48) sich im wesentlichen über die Regaltiefe erstreckende, mit in die Aufnahmen (40) einsteckbaren Vorsprüngen (44, 46) versehene Auflagewinkel (42) vorgesehen sind und dass die aus Blech bestehenden Zwischenböden (48) an den Längsseiten nach unten abgewinkelt sind und mit den Abwinkelungen (52) die Enden der Auflagewinkel (42) überfassen.

5. Regalpalette nach einem der vorhergehenden Ansprüche, dadurch gekennzeichnet, dass zusätzlich zu den Zwischenböden (48) ein Unterboden und ein Deckboden zur Auflage auf dem unteren bzw. oberen durch die äusseren Rahmenteile gebildeten Rahmenfeld vorgesehen sind.

6. Regalpalette nach einem der Ansprüche 3 bis 5, dadurch gekennzeichnet, dass die Regalböden durch an ihrer Unterseite angeschweisste längs verlaufende Rohre (50) versteift sind, die auf den Auflagewinkeln (42) bzw. auf dem Schenkelrahmen aufliegen.

7. Regalpalette nach einem der vorhergehenden Ansprüche 1 bis 6, dadurch gekennzeichnet, dass die Spannschrauben (34) jeweils durch eine rohrförmige Verbindungsstange (32), durch die anschliessenden Längsrohre (26, 28) sowie durch Öffnungen in senkrechten Abschlusswänden hindurchgesteckt und mit Hilfe von an den Abschlusswänden abgestützten Schraubmuttern gegen die Anschläge der Verbindungsstangen (32) verspannt sind.

8. Regalpalette nach Anspruch 7, dadurch gekennzeichnet, dass die Abschlusswände der Längsrohre (26, 28) aus den jeweils benachbarten Seitenwänden der Eckpfosten (14, 16) bestehen und dass eine äussere Seitenwand der Eckpfosten in Höhe des Längsrohres zum Zweck der Zugänglichkeit der Schraubmutter ausgespart ist.

9. Regalpalette nach einem der vorhergehenden Ansprüche, dadurch gekennzeichnet, dass die Seitenteile dadurch zusammenlegbar sind, dass die Eckpfosten (14, 16) in einer Höhe unterteilt sind, die etwa der Länge der Schenkelrahmen (18, 20) entspricht, wobei die oberen und unteren Abschnitte der unterteilten Eckpfosten unter Anwendung von im Umfang reduzierter Verlängerungen bis zu Tiefenbegrenzungsanschlägen ineinandersteckbar und durch eine Schiebe-Gelenkverbindung miteinander verbunden sind.

10. Regalpalette nach Anspruch 9, dadurch gekennzeichnet, dass einer der beiden Abschnitte der Eckpfosten (14,16) eine in den anderen Abschnitt einsteckbare Verlängerung trägt, dass ein den anderen Abschnitt quer durchziehender Gelenkbolzen sich durch Längsschlitze, insbesondere Langlochschlitze der Verlängerung erstreckt, und dass der andere Abschnitt an den zum Gelenkbolzen parallel verlaufenden Seitenwänden Ausnehmungen aufweist, die eine Schwenkung der Verlängerung ermöglichen.

## Claims

1. Decomposable shelf-forming pallet for transport and interdepartmental storage of semi, intermediate, or finished products, comprising a frame consisting of tubes in the form of a parallelepiped with substantially two similar oppositely disposed side members (10, 12) and plugged-in horizontal connecting rods (32), therebetween, characterized in that both U-shaped side members (10, 12) disposed with their open side in front of each other include two leg frames (18, 20) extending within the plane of said U-Iegs, which are connected to each other by frame members (14, 16) extending in the plane of the U-web and forming edges of the parallelepiped, in that said two leg frames (18, 20) consist of longitudinal tubes (26, 28) having lateral tubes (22, 24) disposed between them, while said connecting rods (32) provided with stop means are plugged-in into the open ends of said longitudinal tubes, further in that said two side members (10, 12) in the area of their leg frames are braced by means of tightening bolts (34) against each other and against the stops of the connecting rods (32), and in that those frame members (14, 16) forming vertical edges of the parallelepiped are provided with fixture means (40) for vertically adjustable mounting of intermediate bottoms (48).

2. Shelf-forming pallet according to claim 1, characterized in that said frame members forming vertical edges of the parallelepiped consist of upwardly and downwardly open tubes (14, 16), and in that legs (54) are provided on the frame underside at the corner areas thereof consisting of vertical sheets welded to frame members forming the lower edges.

3. Shelf-forming pallet according to claim 1, characterized in that fixture means (40) consist of vertical series of openings blanked out of two sheet plates (38), each of which being welded to frame members forming the vertical corner posts (14, 16) and to transverse extending upper and lower frame members, and flush with respect to the inner side of the closed frame formed thereby.

4. Shelf-forming pallet according to claims 1 or 3, characterized in that support brackets (42) are provided as support for intermediate bottoms (48) substantially extending over the width of the shelf and adapted to be plugged into said fixture means (40) by means of node portions (44, 46), and in that said intermediate bottoms (48) consisting of sheet metal have downwardly directed angled edges (52) at their longitudinal sides for covering the ends of said support brackets (42).

5. Shelf-forming pallet according to one of the preceding claims, characterized in that a lower bottom and an upper bottom is provided additionally to said intermediate bottoms (48) for being supported on the lower and upper frame field, respectively, formed by said outer frame members.

6. Shelf-forming pallet according to one of the claims 3-5, characterized in that said shelf bottoms are stiffened by having welded to their under-side longitudinally extending tubes (50), which are supported by the support brackets (42) and by the leg frame, respectively.

7. Shelf-forming pallet according to one of the preceding claims 1-6, characterized in that each of the tightening bolts (34) is passed through a tube-like connecting rod (32), through the following longitudinal tubes (26, 28), and through openings in vertical end walls thereof, and are tightened against said stops of the connecting rods (32) by means of nuts supported at said end walls.

8. Shelf-forming pallet according to claim 7, characterized in that said end walls of the longitudinal tubes (26, 28) are formed by the adjacent side wall of the corner posts (14, 16), and in that one outer side wall of the corner posts is blanked out at the level of the longitudinal tube for accessibility of said nut.

9. Shelf-forming pallet according to one of the preceding claim characterized in that the side members are collapsible by having the corner posts (14,16) divided at a height, which substantially corresponds to the length of the leg frame portion (18, 20), whereby the upper and lower portions of the divided corner posts are adapted to be plugged into one another by using elongated portions of reduced cross-section and a shiftable hinge connection.

10. Shelf-forming pallet according to claim 9, characterized in that one of the said portions of the divided corner posts (14, 16) has an elongated portion adapted to be plugged into the other portion, in that said other portion has a transversely extending hinge bolt, which extend through longitudinal slots of that elongated portion, and in that said other portion includes recesses in the side walls extending parallel to said hinge allowing pivotal movement of said elongated portion.

## Revendications

1. Palette à étagère démontable, destiné au transport et au stockage de produits semi-finis intermédiaires ou finis, constitué d'un châssis tubulaire, de forme parallélépipédique, comportant pour l'essentiel deux éléments latéraux (10, 12) sembables, en vis-à-vis, avec barreaux de liaison (32) horzontaux s'assemblant par emboîtement, caractérisé en ce que les deux éléments latéraux (10, 12) en forme de U, avec leurs côtés ouverts se faisant face, présentent chacun deux cadres (18, 20) situés dans les plans des branches du U, reliés entre eux par des éléments (14, 16) situés dans le plan du dos du U et formant les arêtes du parallélépipède, en ce que les deux cadres (18, 20) sont constitués de tubes longitudinaux (26, 28) et de tubes transversaux (22, 24) agencés entre les tubes longitudinaux, les barreaux de liaison (32), pourvus de butées, étant emboîtés dans les côtés ouverts des tubes longitudinaux, en ce qu'en outre les deux éléments latéraux (10, 12) sont maintenus serrés entre eux ou contre les butées des barreaux de liaison (32), dans la zone de leurs cadres, à l'aide de vis de tension (34), et en ce que les éléments de cadre (14, 16) formant les arêtes verticales du parallélépipède, sont pourvus de logements (40) pour la fixation réglable en hauteur de rayons intermédiaires (48).

2. Palette à étagère selon la revendication 1, caractérisé en ce que les éléments de cadre formant les arêtes verticales du parallélépipède sont constitués de tubes (14, 16) ouverts vers le haut et vers le bas, et en ce que des pieds (54) sont prévus dans les angles, sous le rayonnage, constitués de plaques de tôle verticales soudées sur les éléments de châssis constituant les bords inférieurs.

3. Palette à étagère selon la revendication 1, caractérisé en ce que les logements (40) sont constitués de successions verticales de découpes pratiquées dans deux bandes de tôle (38), lesquelles sont soudées à affleurement à la face intérieure du rayonnage, sur les éléments de châssis constituant les montants verticaux (14, 16) ainsi que sur les éléments de châssis supérieur et inférieur intermédiaires et perpendiculaires aux premiers.

4. Palette à étagère selon la revendication 1 ou 3, caractérisé en ce que des cornières (42) pourvues de crochets (44, 46) à enfiler dans les logements (40), s'étendant pour l'essentiel sur toute la profondeur du rayonnage, sont prévues pour soutenir des rayons intermédiaires (48), et en ce que les rayons intermédiaires (48) réalisés en tôle sont repliés vers le bas sur leurs grands côtés et dépassent les extrémités des cornières (42) par leur bordure repliée (52).

5. Palette à étagère suivant l'une quelconque des revendications précédentes, caractérisé en ce qu'il est prévu en plus des rayons intermédiaires (48) un fond et un rayon supérieur que l'on posera respectivement sur le châssis inférieur et supérieur constitué par les éléments de châssis extérieur.

6. Palette à étagère suivant l'une quelconque des revendications 3 à 5, caractérisé en ce que les rayons sont renforcés par des tubes (50) s'étendant longitudinalement, soudés le long de leur face inférieure et qui reposent sur les cornières (42) ou sur le châssis.

7. Palette à étagère suivant l'une quelconque des revendications 1 à 6, caractérisé en ce que les vis de tension (34) passent à travers un barreau de liaison (32) tubulaire, à travers les tubes longitudinaux (26, 28) adjacents ainsi qu'à travers les ouvertures pratiquées dans des parois de bout verticales et sont serrées à l'aide d'écrous s'appuyant sur lesdites parois contre les butées des barreaux de liaison (32).

8. Palette à étagère selon la revendication 7, caractérisé en ce que les parois de bout des tubes longitudinaux (26, 28) sont constituées par les parois latérales voisines des montants d'angle (14, 16) et en ce qu'une paroi latérale extérieure des montants d'angle est découpée à la hauteur du tube longitudinal afin de permettre l'accès à l'écrou.

9. Palette à étagère suivant l'une quelconque des revendications précédentes, caractérisé en ce que les éléments latériaux sont démontables, les montants d'angle (14, 16) étant divisés à une hauteur correspondant approximativement à la longueur des cadres (18, 20), les tronçons supérieurs et inférieurs des montants d'angle ainsi divisés pouvant être emboîtés jusqu'à des butées de profondeur par utilisation de prolongements de section réduite, et reliés par un assemblage articulé coulissant.

10. Palette à étagère suivant la revendication 9, caractérisé en ce que l'un des deux tronçons des montants d'angle (14, 16) porte un prolongement emboîtable dans l'autre tronçon, en ce qu'un boulon d'articulation transversal à l'autre tronçon traverse des fentes oblongues, notamment des trous oblongs du prolongement, et en ce que l'autre tronçon présente des évidements dans les parois latérales parallèles au boulon d'articulation, lesquels permettent de faire pivoter le prolongement.
